# EUROPÄISCHE PATENTANMELDUNG

(11) **EP 4 786 667 A1**
(43) Veröffentlichungstag der Anmeldung: **05.08.2026**
(21) Anmeldenummer: 25197915.9
(22) Anmeldetag: 25.08.2025
(51) Int. Cl.: D04H 1/732, D04H 1/736, D04H 1/74

(54) **VORRICHTUNG ZUR AERODYNAMISCHEN VLIESBILDUNG**

(30) Priorität: 30.01.2025 DE 102025103386
(71) Anmelder: Trützschler Group SE, 41199 Mönchengladbach (DE)
(72) Erfinder: Horch, Bernd, 27474 Cuxhaven (DE)

(57) **Zusammenfassung**

Die Erfindung betrifft eine Vorrichtung und ein Verfahren zur aerodynamischen Vliesbildung, aufweisend zumindest eine mit Nadeln oder Garnituren versehene drehbare Auflösewalze (2), eine Vorrichtung zur Erzeugung eines Luftstroms (4), einem Leitelement (5) und einer unterhalb der Auflösewalze (2) angeordneten luftdurchlässigen Ablage, wobei die Auflösewalze (2) ausgebildet ist, Fasern (3) mittels hoher Drehzahl herauszuschleudern, die mittels des Luftstroms (4) auf die luftdurchlässige Ablage abgelegt werden, wobei der Luftstrom (4) zwischen der Auflösewalze (2) und dem Leitelement (5) geführt und auf die luftdurchlässige Ablage gerichtet ist, auf der eine Trennung von Luft und Fasern (3) erfolgt, und die Fasern (3) mittels der luftdurchlässigen Ablage von der Auflösewalze (2) wegtransportiert werden.

Die Erfindung ist dadurch gekennzeichnet, dass die luftdurchlässige Ablage einen beidseitigen luftundurchlässigen Randbereich aufweist, der von der Außenkante der luftdurchlässigen Ablage bis in den Arbeitsbereich der Auflösewalze (2) reicht.

## Beschreibung

Die Erfindung betrifft eine Vorrichtung zur aerodynamischen Vliesbildung, bei der Fasern mittels unterschiedlicher Verfahren aufgelöst und durch einen Luftstrom auf eine luftdurchlässige Trommel oder Band abgelegt werden. Es entstehen Vliese mit nahezu isotropen Eigenschaften mit einem Flächengewicht von meistens größer 100g/m². Die Verfahren zum Auflösen der Vliese umfassen in der Regel eine letzte mit Nadeln oder Garnituren versehene Auflösewalze, von der aus die Fasern mittels eines Luftstroms unter zusätzlicher Wirkung von Über- und/oder Unterdruck auf einer luftdurchlässigen Trommel oder einem luftdurchlässigen Band abgelegt werden.

Beispielsweise zeigen die DE 1020170062535 A1 und die EP 1672110 B1 Airlay-Krempeln, bei denen die Fasern von einer Öffnerwalze durch einen Luftstrom auf ein Siebband abgelegt werden. Der Luftstrom wird zwischen der Öffnerwalze und einem Luftleitblech geführt. Während sich die Fasern in der Mitte des Transportbandes gleichmäßig verteilen, entsteht an den Rändern ein ungleichmäßiges, nach außen hin ausfransendes Florbild. Diese ausgefransten Ränder sind für den Folgeprozess nicht sinnvoll zu nutzen und werden daher direkt nach der Florbildung abgesaugt. Das Absaugen der Ränder ist aufwendig und verteuert die Investitions- und Betriebskosten.

Ausgehend von diesem Stand der Technik ist es Aufgabe der Erfindung eine Vorrichtung zur aerodynamischen Vliesbildung dahingehend zu verbessern, einen Faserflor mit einer scharfen Kante zu erzeugen, dessen Randbereich nicht nachgearbeitet werden muss.

Diese Aufgabe wird ausgehend von einer Vorrichtung zur aerodynamischen Vliesbildung gemäß dem Oberbegriff des Anspruches 1 mit den kennzeichnenden Merkmalen gelöst.

Die Vorrichtung weist zumindest eine letzte mit Nadeln oder Garnituren versehene drehbare Auflösewalze auf, weiterhin eine Vorrichtung zur Erzeugung eines Luftstroms, ein Leitelement und eine unterhalb der Auflösewalze angeordnete luftdurchlässige Ablage. Aus der drehbaren Auflösewalze werden Fasern mittels Zentrifugalkraft herausgeschleudert und durch den Luftstrom isotrop auf die luftdurchlässige Ablage abgelegt. Der Luftstrom wird zwischen der Auflösewalze und dem Leitelement geführt und auf die luftdurchlässige Ablage gerichtet, auf der eine Trennung von Luft und Fasern erfolgt. Mittels der luftdurchlässigen Ablage werden die Fasern von der Auflösewalze wegtransportiert.

Die Erfindung schließt die technische Lehre ein, dass die luftdurchlässige Ablage einen beidseitigen luftundurchlässigen Randbereich aufweist, der von der Außenkante der luftdurchlässigen Ablage bis in den Arbeitsbereich der Auflösewalze reicht. Es entsteht damit eine scharfe Kante, da die Fasern auf der luftdurchlässigen Ablage durch den Unterdruck einer Absaugung gehalten werden. Durch den luftundurchlässigen Randbereich wird verhindert, dass im Randbereich Luft durch die luftdurchlässige Ablage abgesaugt wird und sich Fasern ungleichmäßig ablegen. Es können sich damit keine Fasern ansammeln, die den Rand des Faserflors ausfransen.

Als Luftstrom wird nachfolgend eine über die Arbeitsbreite der Krempel erzeugte Strömung mit hohem Volumen bezeichnet, die durch Ventilatoren oder Gebläse erzeugt wird und durch die Anordnung der umgebenden Bauteile ausgerichtet wird.

Die luftdurchlässige Ablage kann als umlaufendes Band oder Trommel ausgebildet sein. Dabei kann unter einem Obertrum des umlaufenden Bandes oder innerhalb der Trommel eine Saugvorrichtung angeordnet sein, mit der die Fasern in isotroper Lage leicht fixiert und weitertransportiert werden.

Vorzugsweise weist der luftundurchlässige Randbereich des umlaufenden Bandes oder der Trommel eine Breite von 50mm bis 200mm auf, was in Abhängigkeit der Arbeitsbreite der Airlay-Krempel variieren kann. Auf diesen luftundurchlässigen Randbereich werden ebenfalls Fasern durch die Auflösewalze abgelegt, die aber durch den Luftstrom seitlich weggeblasen werden.

Für eine nachrüstbare Lösung kann der luftundurchlässige Randbereich des umlaufenden Bandes mittels einer Abdeckung erzeugt werden, die seitlich am Maschinengestell befestigt ist. Diese kann sich einteilig über eine in Materialtransportrichtung große Länge erstrecken, oder abschnittsweise zwischen den einzelnen Maschinenelementen angeordnet sein.

Die Abdeckung erstreckt sich in Materialtransportrichtung zumindest deutlich von vor der Faserablage durch die Auflösewalze bis nach der Absaugung durch die Saugvorrichtung. Damit wird verhindert, dass vor und nach diesem abgedeckten Randbereich Fasern auf den Randbereich gesaugt werden. Die Abmessungen richten sich dabei nach den Strömungsverhältnissen an der Airlay-Krempel.

Die Abdeckung kann als ein elastisches Blech oder als ein elastischer Kunststoff ausgebildet sein, die sich durch den erzeugten Unterdruck der Absaugung auf den Randbereich des umlaufenden Bandes oder der Trommel auflegen und damit abdichten.

In einer alternativen Ausführungsform kann das umlaufende Band als perforiertes Band ausgebildet sein, dessen Ränder mit einer luftundurchlässigen Abdeckung versehen sind, die als Streifen in Form einer Folie ausgeführt sind, die auf den Rand des umlaufenden Bandes geklebt oder thermisch aufgetragen werden. Damit kann ein vorhandenes umlaufendes Band mit einem luftundurchlässigen Rand nachträglich ausgestattet werden, wenn die Platzverhältnisse an der Airlay-Krempel eine seitlich angeordnete Abdeckung nicht zulassen.

Ist die luftdurchlässige Ablage der Airlay-Krempel als Trommel ausgebildet, kann deren Randbereich ebenfalls beidseitig eine feststehende Abdeckung aufweisen, innerhalb der die Trommel drehbar angeordnet ist. Alternativ kann auch der Randbereich der Trommel nachträglich verschlossen werden oder ausgebildet sein, dass dieser durch eine einstellbare Innenkonstruktion verschließbar ausgebildet ist.

Weitere, die Erfindung verbessernde Maßnahmen werden nachstehend gemeinsam mit der Beschreibung eines bevorzugten Ausführungsbeispiels der Erfindung anhand der Figuren näher dargestellt.

Es zeigen:
- Fig. 1:: Eine Detaildarstellung einer Airlay Krempel in einer Seitenansicht;
- Fig. 2:: Eine Detaildarstellung einer Airlay Krempel in einer Draufsicht.

Fig. 1 zeigt eine Detaildarstellung einer Airlay Krempel nach dem Stand der Technik. Aufgelöste Fasern 3 werden über eine vorgelagerte Maschinenkomponente, die hier als Zuführwalze 1 ausgebildet ist, einer Auflösewalze 2 zugeführt. Die Auflösewalze 2 weist auf ihrem Umfang eine Garnitur oder Nadeln auf, mit denen die Fasern 3 zwischen der Auflösewalze 2 und der Zuführwalze 1 übernommen und weitertransportiert werden. Die Auflösewalze 2 kann einen Durchmesser von 250mm bis 800mm aufweisen und wird mit einer Drehzahl von 2.500u/min bis 4.000u/min betrieben, so dass die Fasern mit einer hohen Umfangsgeschwindigkeit durch die Zentrifugalkraft aus der Garnitur geschleudert werden. Die Auflösewalze 2 kann zur Unterseite mittels einer Mulde 9 verkleidet und abgeschirmt werden, um ungewollte Luftströmungen und einen Fasertransport auf der Garnitur zu vermeiden. Unterhalb der Auflösewalze 2 ist ein umlaufendes Band 7 angeordnet, das als Siebband ausgebildet sein kann. Das Band 7 ist vorzugsweise horizontal oder nach unten geneigt angeordnet und wird über mindestens zwei Umlenkrollen 7a geführt. Alternativ kann auch eine perforierte Trommel verwendet werden. Das Band 7 oder die Trommel müssen luftdurchlässig ausgebildet sein. Ein Luftstrom 4 ist tangential auf den Umfang der Auflösewalze 2 gerichtet, wodurch das Herauslösen der Fasern 3 aus der Garnitur der Auflösewalze 2 verstärkt wird und in wirrer Lage auf dem Band 7 abgelegt werden. Dabei wirkt der Luftstrom 4 auf der Seite der Auflösewalze 2, auf der die Fasern auf das Band 7 abgelegt werden. Die Geschwindigkeit des Luftstroms 4 liegt in der Größenordnung der Oberflächengeschwindigkeit der Auflösewalze 2 und wird über die komplette Arbeitsbreite der Auflösewalze 2 von 1m bis 5,5m erzeugt. Der Luftstrom 4 wird durch ein Gebläse/Ventilator erzeugt und ist tangential zur Auflösewalze 2 gerichtet.

Zur Ausrichtung des Luftstroms 4 ist ein Luftleitelement 5 mit Abstand zur Auflösewalze 2 angeordnet, so dass zwischen Auflösewalze 2 und Luftleitelement 5 ein Kanal gebildet wird. Der Abstand bzw. Spalt zwischen der Auflösewalze 2 und dem Leitelement 5 kann zwischen 50mm bis 500mm betragen und wird vollständig durch den Luftstrom 4 gefüllt. Der Luftstrom 4 mit den aus der Auflösewalze 2 ausgelösten Fasern 3 trifft auf das Band 7 oder die Trommel, wobei eine Trennung von Luftstrom 4 und Fasern 3 erfolgt. Der Luftstrom 4 wird durch das Band 7 oder die Trommel abgeführt, wobei ein Saugkasten im Band 7 oder in der Trommel diesen Effekt noch verstärken kann. Die Fasern 3 werden auf dem Band 7 in wirrer Lage abgelegt, wobei die Ablage der Fasern 3 in allen drei Raumachsen ungeordnet ist. Um den Rückfluss an Fasern zu reduzieren, wird ein Abschlagmesser 6 verwendet, das tangential zum Umfang der Auflösewalze 2 kurz oberhalb des Bandes 7 angeordnet ist. Das Abschlagmesser 6 ist ebenfalls auf der Seite der Auflösewalze 2 angeordnet, auf der die Fasern 3 abgelegt werden und kann in die Mulde 9 integriert oder an dieser befestigt sein. Dieses Abschlagmesser 6 bildet mit dem Leitelement 5 einen Kanal, in dem der Luftstrom 4 auf das Band 7 oder die Trommel geführt wird. Das Abschlagmesser 6 reduziert eine Verwirbelung der Luftströmung 4 in Richtung der Auflösewalze 2, die durch den Aufprall der Luftströmung 4 auf das Band 7 erfolgt. Um den Rückfluss an Fasern möglichst niedrig zu halten, muss das Abschlagmesser 6 sehr nah am Band 7 oder der Trommel und der Auflösewalze 2 angeordnet sein. Da das Abschlagmesser 6 nicht in die Garnitur der Auflösewalze 2 eingreifen kann, wird die Auflösewalze 2 immer auch hinter dem gedachten Ablösepunkt mit Fasern belegt sein.

Um an den Rändern eine möglichst scharfe Kante zu erzeugen, sieht die Erfindung vor, den Randbereich des umlaufenden Bandes 7 zumindest im Bereich der besaugten Faserablage luftundurchlässig zu gestalten. In dem Ausführungsbeispiel der Figur 1 und 2 wird eine seitliche Abdeckung 10 angeordnet, die beispielsweise beidseitig am Maschinengestell der Airlay Krempel befestigt ist. Der Bereich der besaugten Faserablage erstreckt sich von unterhalb der Mulde 9 über das Abschlagmesser 6 in Materialtransportrichtung bis hinter den Saugkasten 8. Die Abdeckung 10 deckt dabei das umlaufende Band 7 beidseitig im Randbereich ab und erstreckt sich in einem Bereich von 50mm bis 200mm vom Rand des Bandes 7 zur Mitte des Bandes 7. Das umlaufende Band 7 wird damit seitlich abgedeckt, so dass die Fasern im Randbereich auf der Abdeckung 10 abgelegt werden. Durch den Luftstrom 4 werden die auf der Abdeckung 10 abgelegten Fasern seitlich weggeblasen. Es entsteht damit eine scharfe Kante, da die Fasern auf dem umlaufenden Band 7 durch den Unterdruck des Saugkastens gehalten werden. Durch die Abdeckung 10 wird verhindert, dass im Randbereich Luft durch das umlaufende Band 7 abgesaugt wird und sich Fasern ungleichmäßig ablegen. Zwischen der Abdeckung 10 und dem umlaufenden Band 7 können sich damit keine Fasern ansammeln, die den Rand des Faserflors ausfransen. Die Abdeckung 10 kann aus einem elastischen oder federnden Blech oder Kunststoff gefertigt sein und je nach Anlagenlayout der Airlay-Krempel beidseitig abschnittsweise zwischen der Auflösewalze 2, dem Abschlagmesser 6 und einer nachfolgend angeordneten nicht dargestellten Walze angeordnet sein. Vorzugsweise kann die Abdeckung 10 leicht und flexibel ausgebildet sein, beispielsweise als Federblech, die sich durch den Unterdruck des Saugkastens 8 auf das umlaufende Band 7 zumindest teilweise auflegt und damit den Randbereich luftundurchlässig zur Faserablage abschirmt. Zur Nachrüstung der bestehenden Airlay Krempel kann die Abdeckung 10 als Winkel oder länglicher Streifen ausgebildet sein, der seitlich am Maschinengestell befestigt wird und das umlaufende Band 7 seitlich überdeckt. In diesem Ausführungsbeispiel ist die Abdeckung 10 als feststehendes Maschinenelement an der Airlay Krempel angeordnet, unter dem im Randbereich das umlaufende Band 7 in Materialtransportrichtung bewegt wird.

Werden die Fasern von der Auflösewalze 2 auf einer besaugten Trommel abgelegt, kann hier der Randbereich der Trommel ebenfalls beidseitig durch eine feststehende Abdeckung 10 verkleidet werden.

In Figur 2 ist eine Draufsicht auf die Airlay Krempel von Figur 1 dargestellt, wobei hier die Zuführwalze 1 in der Darstellung entfernt wurde. Die Arbeitsbreite der Airlay Krempel wird durch die Breite der Auflösewalze 2 gebildet, über deren Breite das umlaufende Band 7 hinausgeht. Erkennbar ist die winklige Anordnung der Abdeckung 10, die seitlich am Maschinengestell befestigt ist und den Randbereich des umlaufenden Bandes 7 von oben abdeckt. Die seitliche Abdeckung 10 erstreckt sich dabei quer zur Materialtransportrichtung bis unter die Auflösewalze 2, und in Materialtransportrichtung deutlich von vor der Faserablage durch die Auflösewalze 2 bis nach der Absaugung durch den Absaugkasten 8. Die Arbeitsbreite der Airlay Krempel verkleinert sich dadurch, allerdings mit dem Vorteil, dass auf eine Nachbearbeitung des Faserflors im Randbereich durch ein aufwändiges Absaugen verzichtet werden kann.

In einer alternativen Ausführungsform wird der Randbereich des umlaufenden Bandes 7, das als perforiertes Siebband ausgeführt ist, beidseitig luftundurchlässig ausgeführt, so dass der negative Effekt der Ausfransung des Randes durch den Luftstrom 4 in Verbindung mit der Absaugung durch den Saugkasten 8 auf den Faserflor 3 nicht auftritt. Es hat sich als vorteilhaft herausgestellt, wenn das umlaufende luftdurchlässige Band 7 beidseitig im Randbereich luftundurchlässig ausgeführt wird, und dabei bis in die Arbeitsbreite der Auflösewalze 2 hineinreicht.

Dabei kann ein bestehendes umlaufendes Band 7, das als perforiertes Siebband ausgebildet ist, beidseitig im Randbereich, also an beiden Rändern, mit einer luftundurchlässigen Abdeckung versehen werden, die als Streifen in Form einer Folie ausgeführt wird, die auf den Rand des umlaufenden Bandes 2 geklebt oder thermisch aufgetragen wird und damit den Randbereich luftundurchlässig versiegelt. Dabei hat sich ein abgedeckter Randstreifen von jeweils 50 bis 200 mm als vorteilhaft herausgestellt. Jeder Randbereich kann einseitig oder beidseitig mit einer luftundurchlässigen Abdeckung versehen sein, also auf der Oberseite und/oder auf der Unterseite.

Alternativ kann das umlaufende Band 7 als perforiertes Siebband mit einem breiten beidseitigen luftundurchlässigen Rand ausgebildet sein, wobei der luftundurchlässige Rand bis in die Arbeitsbreite der Auflösewalze 2 hineinreicht.

### Bezugszeichen

- 1: Zuführwalze
- 2: Auflösewalze
- 3: Fasern
- 4: Luftstrom
- 5: Leitelement
- 6: Abschlagmesser
- 7: Band
- 7a: Umlenkrollen
- 8: Saugkasten
- 9: Mulde
- 10: Abdeckung

## Patentansprüche

1. Vorrichtung zur aerodynamischen Vliesbildung, aufweisend zumindest eine mit Nadeln oder Garnituren versehene drehbare Auflösewalze (2), eine Vorrichtung zur Erzeugung eines Luftstroms (4), einem Leitelement (5) und einer unterhalb der Auflösewalze (2) angeordneten luftdurchlässigen Ablage, wobei die Auflösewalze (2) ausgebildet ist, Fasern (3) mittels hoher Drehzahl herauszuschleudern, die mittels des Luftstroms (4) auf die luftdurchlässige Ablage abgelegt werden, wobei der Luftstrom (4) zwischen der Auflösewalze (2) und dem Leitelement (5) geführt und auf die luftdurchlässige Ablage gerichtet ist, auf der eine Trennung von Luft und Fasern (3) erfolgt, und die Fasern (3) mittels der luftdurchlässigen Ablage von der Auflösewalze (2) wegtransportiert werden, **dadurch gekennzeichnet, dass** die luftdurchlässige Ablage einen beidseitigen luftundurchlässigen Randbereich aufweist, der von der Außenkante der luftdurchlässigen Ablage bis in den Arbeitsbereich der Auflösewalze (2) reicht.

2. Vorrichtung nach Anspruch 1, **dadurch gekennzeichnet, dass** die luftdurchlässige Ablage als umlaufendes Band (7) oder Trommel ausgebildet ist.

3. Vorrichtung nach Anspruch 2, **dadurch gekennzeichnet, dass** unter einem Obertrum des umlaufenden Bandes (7) oder innerhalb der Trommel eine Saugvorrichtung angeordnet ist.

4. Vorrichtung nach Anspruch 1, **dadurch gekennzeichnet, dass** der luftundurchlässige Randbereich eine Breite von 50mm bis 200mm aufweist.

5. Vorrichtung nach Anspruch 2, **dadurch gekennzeichnet, dass** der luftundurchlässige Randbereich des umlaufenden Bandes (7) mittels einer Abdeckung (10) erzeugt wird, die seitlich am Maschinengestell angebracht ist.

6. Vorrichtung nach Anspruch 5, **dadurch gekennzeichnet, dass** sich die Abdeckung (10) in Materialtransportrichtung zumindest deutlich von vor der Faserablage durch die Auflösewalze (2) bis nach der Absaugung durch die Saugvorrichtung erstreckt.

7. Vorrichtung nach einem der vorgenannten Ansprüche 5 bis 6, **dadurch gekennzeichnet, dass** die Abdeckung (10) als ein elastisches Blech oder als ein elastischer Kunststoff ausgebildet ist.

8. Vorrichtung nach Anspruch 2, **dadurch gekennzeichnet, dass** das umlaufende Band (7) als perforiertes Band ausgebildet ist, dessen Ränder mit einer luftundurchlässigen Abdeckung versehen sind, die als Streifen in Form einer Folie ausgeführt sind, die auf den Rand des umlaufenden Bandes (7) geklebt oder thermisch aufgetragen werden.

9. Vorrichtung nach Anspruch 2, **dadurch gekennzeichnet, dass** der Randbereich der Trommel ebenfalls beidseitig eine feststehende Abdeckung (10) aufweist.
